# EUROPÄISCHE PATENTSCHRIFT

(11) **EP 0 591 884 B1**
(45) Veröffentlichungstag und Bekanntmachung des Hinweises auf die Patenterteilung: **08.11.1995**
(21) Anmeldenummer: 93115964.4
(22) Anmeldetag: 01.10.1993
(51) Int. Cl.: H01R 33/05, H01R 33/20, H01R 33/09, H01J 5/54

(54) **Glühlampenfassung mit Glühlampe(n)**
Lampholder with incandescent lamp
Douille de lampe à incandescence avec l'ampoule

(30) Priorität: 08.10.1992 DE 9213547 U
(43) Veröffentlichungstag der Anmeldung: 13.04.1994
(73) Patentinhaber: OSHINO LAMPS GmbH, 90425 Nürnberg (DE)
(72) Erfinder: Oshino, Hiroshi, Tokyo 153 (JP)
(74) Vertreter: Richter, Bernhard, Dipl.-Ing.

(56) Entgegenhaltungen:
- DE-A- 1 941 836
- DE-U- 9 113 176
- JP-A-60 017 875
- JP-A-60 017 876
- US-A- 4 547 840

## Beschreibung

Die Erfindung betrifft eine Glühlampenfassung mit zumindest einer darin eingesetzten Glühlampe und Kontaktmitteln, wobei die Anschlußdrähte der Glühlampe(n) elektrisch mit einer Leiterplatte oder Schalterplatte verbunden oder verbindbar ist bzw. sind, wobei in einer Fassung für die Aufnahme der Glühlampe(n) Kontaktkanäle vorgesehen und zur Leiterplatte oder Schalterplatte hin offen sind, wobei ferner Kontaktmittel von der Glühlampe(n) her in die Kontaktkanäle hineingeführt sind und hierbei die Kontaktkanäle, insbesondere deren Querschnitte so bemessen sind, daß Kontaktzungen der Leiterplatte oder Schalterplatte zusammen mit den Kontaktmitteln im jeweiligen Kontaktkanal mit Klemmsitz oder mittels elastischer Andruckkraft gehalten oder haltbar sind (Oberbegriff des Anspruches 1). Derartige Glühlampenfassungen können beispielsweise an Kraftfahrzeugen und insbesondere dort an Schaltern und an Kombiinstrumenten eingesetzt werden. Dabei ist eine größere Anzahl von Signal- oder Anzeigelampen unterzubringen, wobei im größeren Teil der Fälle zwei Glühlampen zueinander gehören. Die eine der Lampen zeigt mit der Nachtbeleuchtung die Position des jeweiligen Schalters mit dem zugehörigen Schaltsymbol (z.B. "Heckscheibenheizung") an und die andere, dazu benachbarte Glühlampe zeigt an, ob der jeweilige Schaltkreis (im vorgenannten Beispiel die Zuschaltung der Heckscheibenbeheizung) eingeschaltet ist oder nicht. Bisher war es überwiegend üblich, derartige Lampen mit den zugehörigen Anschlüssen in einer Schalterplatte zu verlöten, wobei diese Arbeiten von Hand durchgeführt wurden. Dies ist umständlich und zeitaufwendig und damit teuer. Für eine einzelne Glühlampe kennt man eine Fassung aus elastischem Silikonkautschuk, in welche die Glühlampe eingesetzt wird. Die elektrischen Anschlußdrähte der Glühlampe waren dabei zu Kontaktdrähten verlängert, die an von außen zugängigen Seitenflächen der Fassung positioniert waren und dort von Kontaktzungen der Leiterplatte oder Schalterplatte kontaktiert wurden. Nachteilig war hierbei, daß die Kontaktdrähte an diesen von außen zugängigen Seitenflächen der Fassung keine ausreichende Führung hatten. Die Kontaktzungen der Schalterplatte kamen beim Einstecken der Fassung zwar mit den vorgenannten Kontaktdrähten in Kontaktberührung. Wenn aber z.B. die Kontaktzungen etwas zu weit nach außen und die Kontaktdrähte etwas zu sehr nach innen verlagert waren, konnte es passieren, daß zwischen den Kontaktzungen der Schalterplatte und den Kontaktdrähten sich nicht der gewünschte einwandfreie mechanische Kontakt einstellte. Ein weiteres beispielsweises Einsatzgebiet der Erfindung sind Lämpchen für Spielautomaten. Spielautomaten weisen eine große Anzahl derartiger kleiner Lämpchen auf, so daß hierbei die Erfindung ebenfalls mit Vorteil einsetzbar ist. Insbesondere erfolgt dort das Einsetzen der Fassung in Leiterplatten. Die Erfindung ist aber nicht auf die beiden vorgenannten Gebiete, der Ausstattung von Kraftfahrzeugen und Spielautomaten beschränkt.

Um den vorgenannten Nachteilen abzuhelfen ist mit dem DE-GM 9113176 vorgesehen, daß von den Anschlußstellen der Glühlampen her Kontaktdrähte in Kontaktkanäle geführt sind und dort mit Kontaktzungen der Leiterplatte oder Schalterplatte verklemmt werden. Die Kontaktkanäle sind dabei entweder innerhalb des Materials der Fassung vorgesehen, oder sie befinden sich in Schlitzen in den Seitenflächen der Fassung. Diese Schlitze werden außenseitig von einer Einfassung abgedeckt, welche die Fassung umgibt. Die dort vorgesehene Fassung besteht aus einem elastischen Silikonkautschuk oder gleichwertigem Werkstoff. In beiden Fällen werden die Kontaktzungen der Leiterplatte oder Schalterplatte innerhalb der Kontaktkanäle mit dem jeweiligen Kontaktdraht verklemmt. Diese Anordnung nach DE-GM 9113176 bedingt Erschwerniss bei der Montage im Falle komplizierterer Verdrahtungen, die aber beim Vorhandensein zweier oder mehrerer Glühlampen erforderlich sind.

Die Aufgaben- bzw. Problemstellung der Erfindung besteht demgegenüber darin, eine Anordnung nach dem Oberbegriff des Anspruches 1 gegenüber der Glühlampenfassung nach DE-GM 9113176 zu verbessern, und zwar insbesondere dahingehend, daß Erleichterungen in der Montage und damit eine Reduzierung der Fertigungskosten erreicht werden und vor allem dann, wenn mehrere Glühlampen mit einer Leiterplatte oder Schalterplatte in elektrische Kontaktverbindung gebracht und unterschiedlich zu- und abgeschaltet werden sollen.

Zur Lösung dieser Aufgaben- bzw. Problemstellung ist, ausgehend vom Oberbegriff des Anspruches 1, zunächst vorgesehen, daß die Fassung an ihrer der Glühlampe oder den Glühlampen abgewandten Grundfläche mit einer Kontaktplatine mechanisch verbunden ist, daß die Anschlußdrähte der Glühlampe(n) mit Kontaktbahnen der Kontaktplatine elektrisch verbunden sind, wobei die einzelnen Kontaktbahnen voneinander elektrisch isoliert sind, und daß die Kontaktbahnen mit abbiegbaren Kontaktfahnen versehen sind, die abgebogen in Kontaktkanäle der Fassung passen und dort mit den Kontaktzungen der Schalter- oder Leiterplatte verklemmbar sind.

Bevorzugt wird dies für Anordnungen mit mehreren Glühlampen von besonderem Vorteil sein. Dies sind in der Regel aus den eingangs genannten Gründen zwei Glühlampen. Bei komplizierteren Verdrahtungen, wie es bei dem Halt und der Schaltung von zwei oder von mehreren Glühlampen der Fall ist, ergeben sich mittels der Kontaktplatine und deren abbiegbaren Kontaktfahnen erhebliche Erleichterungen bei der Montage einer erfindungsgemäßen Anordnung an einer Leiter- oder Schalterplatte. Die Kontaktdrähte der Glühlampen sind relativ leicht mit der Kontaktplatine zu verlöten und müssen nicht in die Kontaktkanäle gebracht werden. Auch sind die Kontaktfahnen dicker als relativ dünne Anschlußdrähte, was sich vorteilhaft auf die Stabilität und Robustheit der Kontaktgabe auswirkt. Vorteilhafterweise werden hierbei die nachstehend aufgelisteten Vorteile der vorbekannten Glühlampenfassung gemäß DE-GM 9113176.6 beibehalten: Die Kontaktkanäle sichern die Kontaktmittel gegen etwaige Beschädigungen. Zugleich geben die Kontaktkanäle mit der Bemessung ihres Querschnittes die Gewähr, daß das jeweilige Kontaktmittel und die zugehörige Kontaktzunge sicher geführt sind und aufgrund des klemmenden Sitzes mit entsprechendem Anpreßdruck aneinanderliegen, d.h. zwischen ihnen eine einwandfreie elektrische Kontaktgabe erfolgt. Die Fassungen der Glühlampe(n) können vorteilhafterweise in automatischer Bestückung durch Roboter in die jeweilige Leiterplatte, Schalterplatte oder dergleichen eingesteckt werden. Dies ergibt gegenüber der bisher üblichen Bestückung von Hand eine erhebliche Ersparnis an Fertigungskosten. Die Kontaktkanäle können auch bei der Ausführung nach der Erfindung parallel zur Längsrichtung der Glühlampe verlaufen. Diese Längsrichtung entspricht in aller Regel auch der Einsteckrichtung der Fassung in eine Leiterplatte, Schalterplatte oder dergleichen des Armaturenbrettes. Da die Kontaktzungen dieser Leiterplatte, Schalterplatte oder dergleichen von ihr senkrecht vorstehen, ist somit in einem einfachen Einsteckvorgang die Kontaktgabe der Kontaktzungen mit den Kontaktdrähten und auch der mechanische Halt der Anordnung aus Fassung und Glühlampe oder Glühlampen in der gewünschten Einstecklage erreicht.

Eine bevorzugte Ausführungsform der Erfindung ist Gegenstand des Anspruches 2. Hiermit ist bei der in der Regel in der Praxis vorhandenen Ausführungsform der Erfindung mit zwei Glühlampen die Möglichkeit gegeben, jede Lampe für sie zu schalten, aber auch beide Lampen gemeinsam.

Weitere Vorteile und Merkmale der Erfindung sind den weiteren Unteransprüchen sowie der nachfolgenden Beschreibung und der zugehörigen Zeichnung von erfindungsgemäßen Ausführungsmöglichkeiten zu entnehmen. In der Zeichnung zeigt:
- Fig. 1:: ein Ausführungsbeispiel der Erfindung in einem Schnitt gemäß der Linie A-B in Fig. 2,
- Fig. 2:: eine Draufsicht auf Fig. 1,
- Fig. 3:: in einem gegenüber Fig. 1 und 2 vergrößerten Maßstab die Unteransicht auf Fig. 1.

Die beiden Glühlampen 1 und 2 sind in einer Fassung 3 gehalten, die aus einem harten Kunststoff (Hartplastik) besteht. Dies gibt der Fassung 3 eine genügende Stabilität. Die Glühlampe 2 kann zur Montageerleichterung gegenüber der Glühlampe 1 um die Längsachse 2′ um 90° gedreht sein. Somit sind deren Anschlüsse in der Darstellung der Fig. 1 nicht erkennbar.

Anhand der Glühlampe 1 ist gezeigt, daß deren Anschlußdrähte 4, 5 mit einer Kontaktplatine 6 an Stellen 7, 8 fest verbunden, bevorzugt verlötet ist. Zugleich sind damit die Glühlampen an der Kontaktplatine 6 gehalten. Hierzu können die Anschlußdrähte 4, 5 durch Bohrungen der Kontaktplatine 6 hindurchgesteckt sein. In der gleichen Weise sind auch die aus den o.g. Gründen in der Zeichnung nicht dargestellten Anschlußdrähte der zweiten Glühlampe 2 an der Kontaktplatine befestigt und ebenso elektrisch kontaktiert. Falls erforderlich könnte die Fassung 3 auch mehr als zwei, beispielsweise drei Glühlampen aufnehmen (ebenfalls in der Zeichnung nicht dargestellt).

Die Kontaktplatine 6 ist mit Kontaktfahnen 9a bis 9d versehen, die zunächst mit der Kontaktplatine 6 in einer Ebene verlaufen (Fig. 3) und für ihr Einführen in Kontaktkanäle 10 bis 13 der Fassung 3 aus der vorgenannten Ebene abgebogen sind (Fig. 1). Fig. 3 zeigt ferner den Aufbau der Kontaktplatine 6 und der zugehörigen Bereiche der Fassung 3, insbesondere die vorgenannten Kontaktkanäle 10 bis 13 im einzelnen. Vorteilhafterweise laufen in diesem Ausführungsbeispiel die Kontaktkanäle 10 bis 13 parallel zur Längsrichtung oder -achse 1′, 2′ der Glühlampen. Die vorgenannten Kontaktkanäle 10 bis 13 der Fassung 3 dienen zur Aufnahme der nachstehend im einzelnen erläuterten Kontaktfahne 9a - 9d. Sie sind bevorzugt an ihren Außenseiten mit Schlitzen 27 versehen, deren Funktion weiter unten erläutert wird. Im übrigen sind die vorgenannten Kontaktkanäle an ihren Längsseiten vom Material der Fassung 3 umgeben. Ferner sind sie an ihren in Fig. 1 oben und unten liegenden Stirnseiten offen, zumindest an der Stirnseite für das Einführen der noch näher zu erläuternden Kontaktzungen 21′.

Die Kontaktplatine besteht aus mehreren, im vorliegenden Ausführungsbeispiel drei Kontaktbahnen 14, 15 und 16, die entweder auf einer Isolierplatte aufgebracht, oder durch zwischen ihnen befindliche Isolierteile 17, 18 und 19 aneinander gehalten sind. Die Anbringung dieser Anordnung an die Grundfläche 3′ der Fassung 3 geschieht beispielsweise in den kreuzschraffierten Bereichen 20 durch Heißverschweißen oder Heißversiegeln. Hierdurch werden auch die einzelnen Kontaktbahnen 14 bis 16 und die Isolierungen 17 bis 19 zugleich aneinander gehalten. Es ist ersichtlich, daß die Kontaktplatine sich somit an der in Fig. 1 unteren Seite, d.h. der den Glühlampen 1, 2 abgewandten Grundfläche der Fassung 3 befindet. Sie kann hierzu in einer Aussparung 3′′ der Fassung 3 eingelegt sein. Auch ist es möglich, daß die Fassung mit ihrem Material um die Kontaktbahnen herumgespritzt ist und somit die Kontaktbahnen hält (in der Zeichnung nicht dargestellt).

Die abbiegbaren Kontaktfahnen 9a bis 9d sind als Kontaktmittel im abgebogenen Zustand in die Kontaktkanäle 10 bis 13 eingebracht. Hierzu geben die oben genannten Schlitze 27 eine Erleichterung in der Fertigung, indem die Kontaktfahnen 9a - 9d zunächst mit den Kontaktbahnen 14 - 16 in einer Ebene hergestellt werden. Nach dem Verbinden der Kontaktbahnen mit der Fassung werden die Kontaktfahnen nach oben gebogen, so daß sie durch die Schlitze 27 in die Kontaktkanäle 10 - 13 gelangen. Diese Anordnung aus der Fassung 3 mit den Glühlampen 1, 2 und den in den Kontaktkanälen 10 bis 13 befindlichen Kontaktfahnen 9a bis 9d ist über eine in Fig. 1 strichpunktiert dargestellte Leiterplatte oder Schalterplatte 21 steckbar. Dabei dringen entsprechend den Kontaktkanälen 10 bis 13 positionierte Kontaktzungen 21′ der Leiter- oder Schalterplatte 21 in die Kontaktkanäle 10 bis 13 ein und verklemmen sich darin mit den Kontaktfahnen 9a bis 9d. Dies geschieht in diesem Ausführungsbeispiel dadurch, daß die Kontaktzungen 21′ sich in der Klemmlage zwischen der jeweiligen Kontaktfahne 9a - 9d und der außen liegenden, den Schlitz 27 aufweisenden Wandung des zugehörigen Kontaktkanales befinden. Hierzu wird insbesondere auf Fig. 1 verwiesen. Hierin ist eine solche Kontaktzunge 21′ in ihrer Einführungslage unterhalb des Kontaktkanales 11 ebenfalls strichpunktiert angedeutet, wobei ihre Einschubrichtung durch den Pfeil 22 gekennzeichnet ist. Die Fassung 3 kann unterseitig eine oder mehrere, in der Zeichnung nicht dargestellte Vorsprünge bzw. Positionsierungsstifte aufweisen, die zu entsprechenden Ausnehmungen der Leiterplatte oder Schalterplatte 21 passen und somit die gewünschte Positionierung der Fassung mit Kontaktplatine zu der Leiter- oder Schalterplatte gewährleisten. Dies erleichtert auch die Montage, die vorteilhafterweise mittels Hilfskräfte durch einfaches Einstecken der Fassung mit den Glühlampen, beispielsweise in eine Leiterplatte, Schalterplatte oder dergleichen geschehen kann. Die vorgenannte Montage kann entweder in einer Fabrik oder auch dann erfolgen, wenn die Leiterplatte, Schalterplatte oder dergleichen sich beispielsweise am Armaturenbrett eines Kraftwagens befindet. In der eingeschobenen Lage haben die Kontaktzungen 21′ die Kontaktfahnen 9a-9d gegen ihre Eigenelastizität so verschwenkt, daß durch die Eigenelastizität der Kontaktfahnen ihr notwendiger Kontaktdruck an den Kontaktzungen 21′ hergestellt ist. Bevorzugt sind die Kontaktkanäle, die Kontaktfahnen und die Kontaktzungen so dimensioniert, daß bei in die Kontaktkanäle 10-13 eingesteckten Kontaktzungen ein Klemmsitz der Kontaktzungen und Kontaktfahnen in den Kontaktkanälen erreicht ist.

Bei diesem Ausführungsbeispiel ist folgende Schaltung der Glühlampen 1, 2 vorgesehen: Dabei ist die eine dieser beiden Glühlampen mit einem ihrer Anschlußdrähte 4, 5 bei 23 an die erste Kontaktbahn 14 und bei 24 an die dritte Kontaktbahn 15 angeschlossen. Die weitere Glühlampe ist mit einem Pol bei 25 an die zweite Kontaktbahn 16 und mit ihrem anderen Pol bei 26 an die dritte Kontaktbahn 15 angeschlossen. Dabei gehören die Kontaktfahnen 9a, 9b zur ersten Kontaktbahn 14, die Kontaktfahne 9c zur dritten Kontaktbahn 15 und die Kontaktfahne 9d zur zweiten Kontaktbahn 16. Mit Hilfe der Kontaktfahnen sind die Glühlampen ein- und umschaltbar.

## Patentansprüche

1. Glühlampenfassung mit zumindest einer darin eingesetzten Glühlampe (1, 2) und Kontaktmitteln, wobei die Anschlußdrähte (4, 5) der Glühlampe(n) elektrisch mit einer Leiterplatte oder Schalterplatte (21) verbunden oder verbindbar ist bzw. sind, wobei in einer aus Kunststoff bestehenden Fassung (3) für die Aufnahme der Glühlampe(n) (1, 2) Kontaktkanäle (10-13) vorgesehen und zur Leiterplatte oder Schalterplatte (21) hin offen sind, wobei ferner Kontaktmittel von der Glühlampe(n) her in die Kontaktkanäle hineingeführt sind und hierbei die Kontaktkanäle, insbesondere deren Querschnitte so bemessen sind, daß Kontaktzungen (21′) der Leiterplatte oder Schalterplatte (21) zusammen mit den Kontaktmitteln (9a-9d) im jeweiligen Kontaktkanal mit Klemmsitz oder mittels elastischer Andruckkraft gehalten oder haltbar sind,
dadurch gekennzeichnet, daß die Fassung (3) an ihrer der Glühlampe oder den Glühlampen (15, 16) abgewandten Grundfläche (3′) mit einer Kontaktplatine (6) mechanisch verbunden ist, daß die Anschlußdrähte (4, 5) der Glühlampe(n) mit Kontaktbahnen (14 - 16) der Kontaktplatine elektrisch verbunden sind, wobei die einzelnen Kontaktbahnen voneinander elektrisch isoliert sind (17-19), und daß die Kontaktbahnen mit abbiegbaren Kontaktfahnen (9a-9d) versehen sind, die abgebogen in Kontaktkanäle (10-13) der Fassung (3) passen und dort mit den Kontaktzungen (21′) der Schalter- oder Leiterplatte verklemmbar sind.

2. Glühlampenfassung mit Glühlampe(n) nach Anspruch 1, dadurch gekennzeichnet, daß bei zwei Glühlampen (1, 2) die Kontaktplatine (6) drei Kontaktbahnen (14 - 16) aufweist und daß an die erste Kontaktbahn (14) ein Anschluß (23) der ersten Glühlampe (1), an die zweite Kontaktbahn (16) ein Anschluß (25) der zweiten Glühlampe (2) und an die dritte Kontaktbahn (15) die verbleibenden Anschlüsse (24, 26) der beiden Glühlampen (1, 2) angeschlossen sind.

3. Glühlampenfassung mit Glühlampe(n) nach Anspruch 1 oder 2, dadurch gekennzeichnet, daß die Kontaktplatine (6) ein gemeinsamer Träger für alle Kontaktbahnen (14 - 16) ist.

4. Glühlampenfassung mit Glühlampe(n) nach Anspruch 3, dadurch gekennzeichnet, daß die Kontaktbahnen (14 - 16) der Kontaktplatine (6) auf einer Isolierplatte aufgebracht sind.

5. Glühlampenfassung mit Glühlampe(n) nach Anspruch 1 oder 2, dadurch gekennzeichnet, daß die Kontaktbahnen (14 - 16) durch dazwischen befindliche Isolierstreifen oder -abschnitte (17 - 19) zu einer Einheit verbunden sind.

6. Glühlampenfassung mit Glühlampe(n) nach einem der Ansprüche 1 bis 5, dadurch gekennzeichnet, daß die Kontaktplatine (6) mit der Grundfläche (3′) der Fassung (3) verschweißt oder versiegelt ist.

7. Glühlampenfassung mit Glühlampe(n) nach Anspruch 1 oder 2, dadurch gekennzeichnet, daß die mechanische Verbindung der Kontaktbahnen (14 - 16) mit der Fassung (3) und die elektrische Isolierung der Kontaktbahnen voneinander durch die Kontaktbahnen umgebendes Material der Fassung erfolgt.

8. Glühlampenfassung mit Glühlampe(n) nach einem der Ansprüche 1 bis 7, dadurch gekennzeichnet, daß zumindest eine der Kontaktbahnen (14) mit zwei Kontaktfahnen (9a, 9b) versehen ist.

9. Glühlampenfassung mit Glühlampe(n) nach einem der Ansprüche 1 bis 8, dadurch gekennzeichnet, daß die Lötanschlüsse einer Glühlampe (2) gegenüber den Lötanschlüssen der anderen Glühlampe (1) um einen Winkel von 90° um die Lampenlängsachse (1′) verdreht sind.

10. Glühlampenfassung mit Glühlampe(n) nach einem der Ansprüche 1 bis 9, dadurch gekennzeichnet, daß die Anschlußdrähte (4, 5) der Glüchlampe(n) durch die Bohrungen der Kontaktplatine (6) hindurchgeführt und an der der Lampe gegenüberliegenden Seite der Kontaktplatine mit dieser verlötet (7, 8) sind.

11. Glühlampenfassung mit Glühlampe(n) nach einem der Ansprüche 1 bis 10, dadurch gekennzeichnet, daß die außen liegende Wandung der Kontaktkanäle (10 - 13) mit einem Schlitz (27) versehen sind.

## Claims

1. An incandescent lamp holder having at least one incandescent lamp (1, 2) inserted therein and contact means, wherein the connecting leads (4, 5) of the incandescent lamp(s) is or are connected or connectable electrically with a circuit board or switch panel (21), wherein contact channels (10-13) are provided in a holder (3) made of synthetic material for receiving the incandescent lamp(s) (1,2) and are open to the circuit board or switch panel (21), wherein further contact means are passed from the incandescent lamp(s) into the contact channels, and in this case the contact channels, in particular their cross sections, have such dimensions that contact studs (21′) of the circuit board or switch panel (21) together with the contact means (9a-9d) are held or can be held in the respective contact channel with press fit or by means of elastic contact force,
**characterised in that** the holder (3) is mechanically connected (15, 16) at its base (3′) facing away from the incandescent lamp or the incandescent lamps (15,16) to a contact plate (6),
in that the connecting leads (4, 5) of the incandescent lamp(s) are electrically connected to contact paths (14 - 16) of the contact plate, with the individual contact paths being electrically insulated from one another (17 - 19),
and in that the contact paths are provided with bendable contact lugs (9a-9d), which in the bent condition fit into contact channels (10-13) of the holder (3) and can be clamped there with the contact stud (21′) of the switch panel or circuit board.

2. A lamp holder with incandescent lamp(s) according to Claim 1,
**characterised in that** in the case of two incandescent lamps (1, 2) the contact plate (6) has three contact paths (14 -16),
**and in that** a connection (23) of the first incandescent lamp (1) is connected to the first contact path (14), a connection (25) of the second incandescent lamp (2) is connected to the second contact path (16) and the remaining connections (24, 26) of the two incandescent lamps (1, 2) are connected to the third contact path (15).

3. A lamp holder with incandescent lamp(s) according to Claim 1 or 2,
**characterised in that** the contact plate (6) is a common support for all contact paths (14 - 16).

4. A lamp holder with incandescent lamp(s) according to Claim 3,
**characterised in that** the contact paths (14 - 16) of the contact plate (6) are mounted on an insulating plate.

5. A lamp holder with incandescent lamp(s) according to Claim 1 or 2,
**characterised in that** the contact paths (14 - 16) are formed as a unit by insulating strips or sections (17 - 19) located therebetween.

6. A lamp holder with incandescent lamp(s) according to one of Claims 1 to 5,
**characterised in that** the contact plate (6) is bonded or sealed with the base (3′) of the holder (3).

7. A lamp holder with incandescent lamp(s) according to Claim 1 or 2,
**characterised in that** the mechanical connection of the contact paths (14 - 16) with the holder (3) and the electrical insulation of the contact paths from one another is performed by material of the holder surrounding the contact paths.

8. A lamp holder with incandescent lamp(s) according to one of Claims 1 to 7,
**characterised in that** at least one of the contact paths (14) is provided with two contact lugs (9a, 9b).

9. A lamp holder with incandescent lamp(s) according to one of Claims 1 to 8,
**characterised in that** the soldered connections of one incandescent lamp (2) are rotated by an angle of 90° about the longitudinal axis (1′) of the lamp in relation to the soldered connections of the other incandescent lamp (2).

10. A lamp holder with incandescent lamp(s) according to one of Claims 1 to 9,
**characterised in that** the connecting leads (4, 5) of the incandescent lamp(s) are passed through the bores of the contact plate (6) and are soldered thereto (7, 8) at the side of the contact plate opposite the lamp.

11. A lamp holder with incandescent lamp(s) according to one of Claims 1 to 10,
**characterised in that** the outwardly lying wall of the contact channels (10 - 13) is provided with a slit (27).

## Revendications

1. Douille pour ampoule à incandescence comprenant au moins une ampoule (1, 2) logée dans cette dernière et des moyens de contact, sachant que les fils de connexion (4, 5) de l'ampoule (des ampoules) sont ou peuvent être reliés électriquement à une plaquette imprimée ou une plaquette de contact (21), sachant que dans une douille en matière plastique (3) destinée à recevoir l'ampoule (les ampoules) (1,2) sont prévus des canaux de contact (10-13) qui sont ouverts en direction de la plaquette imprimée ou de la plaquette de contact (21), sachant en outre que des moyens de contact sont insérés dans les canaux de contact en partant de l'ampoule (des ampoules) et que les moyens de contact, notamment leurs sections, sont dimensionnés de telle manière que des languettes de contact (21′) de la plaquette imprimée ou de la plaquette de contact (21) sont ou peuvent être maintenues avec les moyens de contact (9a-9d) dans le canal de contact qui leur est associé avec un ajustement pressé ou au moyen d'une force d'application élastique, caractérisée en ce que la douille (3) est reliée mécaniquement à une platine de contact (6) au niveau de sa surface de base (3′) opposée à l'ampoule ou aux ampoules (15, 16), en ce que les fils de connexion (4, 5) de l'ampoule (des ampoules) sont reliés électriquement à des pistes de contact (14-16) de la platine de contact, sachant que les différentes pistes de contact sont isolées électriquement les unes des autres (17-19), et en ce que les pistes de contact sont munies de talons de contact pouvant être recourbés (9a-9d), qui se logent, une fois recourbés, dans des canaux de contact (10-13) de la douille (3) et qui peuvent être coincés par les languettes de contact (21′) de la plaquette imprimée ou de contact.

2. Douille pour ampoule à incandescence munie d'une ampoule (d'ampoules) à incandescence selon la revendication 1, caractérisée en ce qu'en présence de deux ampoules à incandescence (1, 2), la platine de contact (6) présente trois pistes de contact (14-16) et en ce qu'à la première piste de contact (14) est connecté un connecteur (23) de la première ampoule à incandescence (1), à la deuxième piste de contact (16) est connecté un connecteur (25) de la deuxième ampoule à incandescence (2), et à la troisième piste de contact (15) sont connectés les connecteurs restants (24, 26) des deux ampoules à incandescence (1, 2).

3. Douille pour ampoule à incandescence munie d'une ampoule (d'ampoules) à incandescence selon la revendication 1 ou 2, caractérisée en ce que la platine de contact (6) est un support commun pour toutes les pistes de contact (14-16).

4. Douille pour ampoule à incandescence munie d'une ampoule (d'ampoules) à incandescence selon la revendication 3, caractérisée en ce que les pistes de contact (14-16) de la platine de contact (6) sont appliquées sur une plaquette isolante.

5. Douille pour ampoule à incandescence munie d'une ampoule (d'ampoules) à incandescence selon la revendication 1 ou 2, caractérisée en ce que les pistes de contact (14-16) sont reliées entre elles pour former une unité par des bandes ou des segments isolant(e)s (17-19) se trouvant entre elles.

6. Douille pour ampoule à incandescence munie d'une ampoule (d'ampoules) à incandescence selon l'une des revendications 1 à 5, caractérisée en ce que la platine de contact (6) est soudée ou scellée à la surface de base (3′) de la douille (3).

7. Douille pour ampoule à incandescence munie d'une ampoule (d'ampoules) à incandescence selon la revendication 1 ou 2, caractérisée en ce que la liaison mécanique entre les pistes de contact (14-16) et la douille (3) et l'isolation électrique réciproque des pistes de contact sont réalisées par de la matière de la douille entourant les pistes de contact.

8. Douille pour ampoule à incandescence munie d'une ampoule (d'ampoules) à incandescence selon l'une des revendications 1 à 7, caractérisée en ce qu'au moins l'une des pistes de contact (14) est munie de deux talons de contact (9a, 9b).

9. Douille pour ampoule à incandescence munie d'une ampoule (d'ampoules) à incandescence selon l'une des revendications 1 à 8, caractérisée en ce que les connexions soudées d'une ampoule à incandescence (2) par rapport aux connexions soudées de l'autre ampoule à incandescence (1) sont inversées avec un angle de 90° par rapport à l'axe longitudinal (1′) de l'ampoule.

10. Douille pour ampoule à incandescence munie d'une ampoule (d'ampoules) à incandescence selon l'une des revendications 1 à 9, caractérisée en ce que les fils de connexion (4, 5) de l'ampoule (des ampoules) à incandescence passent à travers les perçages de la platine de contact (6) et sont soudées (7, 8) à la platine de contact sur le côté de cette dernière qui est opposé à l'ampoule.

11. Douille pour ampoule à incandescence munie d'une ampoule (d'ampoules) à incandescence selon l'une des revendications 1 à 10, caractérisée en ce que la paroi des canaux de contact (10-13) qui est située à l'extérieur est munie d'une fente (27).
